# FASCICULE DE BREVET EUROPEEN

(11) **EP 0 069 631 B1**
(45) Date de publication et mention de la délivrance du brevet: **25.09.1985**
(21) Numéro de dépôt: 82401160.5
(22) Date de dépôt: 24.06.1982
(51) Int. Cl.: H01H 9/10

(54) **Coupe-circuit à sectionnement du neutre**
Schalter mit Trennvorrichtung des Nulleiters
Switch with disconnection device of the neutral line

(30) Priorité: 30.06.1981 FR 8113198
(43) Date de publication de la demande: 12.01.1983
(73) Titulaire: MERLIN GERIN, F-38050 Grenoble Cédex (FR)
(72) Inventeur: Galiay, Michel, F-38050 Grenoble Cedex (FR)
(74) Mandataire: Kern, Paul

## Description

L'invention est relative à un coupe-circuit à dispositif de sectionnement du neutre comprenant un berceau de support d'une cartouche fusible, monté à pivotement dans un boîtier pour occuper sélectivement une position active, dans laquelle la cartouche est verrouillée dans le berceau de support et insérée dans un circuit de phase reliant deux bornes de raccordement et une position inactive, dans laquelle la cartouche est isolée dudit circuit et est amovible du berceau de support et un dispositif de sectionnement du circuit de neutre actionné par ledit berceau, de manière à fermer le circuit de neutre en position active du berceau et à ouvrir le circuit de neutre en position inactive du berceau.

Les coupe-circuit du genre mentionné présentent une sécurité accrue car la cartouche fusible n'est accessible qu'après coupure du circuit de phase et du circuit de neutre. Un dispositif connu comporte un contact mobile de sectionnement du neutre à commande positive unidirectionnelle dans le sens de fermeture du circuit de neutre, l'ouverture résultant de l'action d'un ressort de rappel. (FR-A-2 431-762). Lors d'une soudure ou d'un blocage des contacts de neutre en position fermé, le berceau peut être pivoté en position inactive alors que le circuit de neutre est fermé et la securité n'est plus assurée.

La présente invention a pour but de permettre la réalisation d'un coupe-circuit à sécurité accrue.

Le coupe-circuit selon l'invention est caractérisé par le fait que la cartouche fusible est logée dans un étui extractible, solidaire d'une manette faisant saillie de la face avant du boîtier, que ledit dispositif de sectionnement de neutre comporte un coulisseau tiroir monté à coulissement à proximité et parallèlement à la face arrière du coupe-circuit, et que ledit berceau porte un doigt s'engagement dans une lumière conjuguée du coulisseau pour assurer une liaison positive entre le berceau et le coulisseau, la position du berceau donnant une représentation fidèle de celle du coulisseau.

La liaison entre le berceau porte-fusible et le contact mobile du dispositif de sectionnement de neutre assure une concordance absolue entre les positions de ces deux organes et évite toute fausse manoeuvre.

Le document US-A-2 168 540 décrit un interrupteur ayant un coulisseau actionné par une extension d'une manette pivotante, les contacts étant en série de fusibles. Lors d'un mauvais branchement les fusibles peuvent être sous tension malgré l'ouverture de l'interrupteur , ce qui est dangereux.

D'autres avantages et caractéristiques ressortiront plus clairement de la description qui va suivre d'un mode de mise en oeuvre de l'invention, donné à titre d'exemple non limitatif et représenté au dessin annexé, dans lequel la figure unique est une vue en élévation partiellement arrachée et partiellement en coupe d'un coupe-circuit selon l'invention, la face latérale du boîtier étant supposée enlevée.

Sur la figure un coupe-circuit à boîtier moulé modulaire 10, susceptible d'être fixé par sa face arrière 12 sur un rail DIN (non représenté), comporte sur sa face opposée avant 14 une manette 16 de commande. Cette manette 16 appartient à un étui allongé 18, dans lequel une cartouche fusible 20 peut être insérée, l'étui 18 étant lui-même inséré dans un berceau 22, monté à pivotement sur un axe 24 dans le boîtier 10. Dans la position inactive du berceau 22, représentée sur la figure, l'étui 18 porte-fusible peut être extrait du berceau 22 pour le remplacement de la cartouche fusible 20 en tirant sur la manette 16. En position active du berceau 22, correspondant à un pivotement de l'ensemble manette 16, étui 18, fusible 20 et berceau 22 dans le sens trigonométrique, l'étui 18 est engagé derrière un cache 26 du boîtier 10, qui empêche toute extraction. Dans cette position les plots 28, 30 de la cartouche fusible 20 sont au contact de pinces 32, 34 reliées à des bornes de phase 36 disposées sur les faces latérales 38, 40 du boîtier 10, la borne 36 sur la partie gauche de la figure représentée en coupe n'étant pas visible. Un tel coupe-circuit est bien connu et il présente l'avantage d'éviter tout risque de contact avec des pièces sous tension lors d'un retrait de la cartouche fusible 20, le circuit de phase étant obligatoirement coupé.

Selon l'invention un circuit de coupure de neutre, désigné par le repère général 42, est logé dans le fond du boîtier 10 en s'étendant parallèlement à la face arrière 12 et en étant raccordé à des bornes de neutre 44 adjacentes aux bornes 36 du circuit de phase décrit ci-dessus. Le circuit de neutre 42 comporte une barrette de contact mobile en forme de coulisseau ou tiroir 46, monté à coulissement parallèlement à la face 12 du boîtier 10. Le tiroir 46 est inséré entre deux pinces de contact fixes 48, 59, chacune reliée à l'une des bornes 44 et il présente une section métallique 52 hachurée sur la figure, et une section isolante 54. Dans la position de droite du tiroir 46, représentée sur la figure, la section isolante 54 est insérée entre les pinces 48, 50 et le circuit de neutre 42 est sectionné. Lors d'un coulissement vers la gauche du tiroir 46, la section métallique 52 s'insère entre les pinces 48, 50 et forme le circuit de neutre 42.

Le berceau 22 est prolongé par une protubérance en forme de doigt ou rotule 56 qui s'engage à faible jeu dans une lumière 58 du tiroir 46, de manière à créer une liaison desmodromique entre le berceau 22 et le coulisseau tiroir 46. La liaison doigt 56, lumière 58 transforme le mouvement de pivotement du berceau 22 en une translation du coulisseau 46, l'ensemble étant agencé pour fermer le circuit de neutre 42 lorsque le circuit de phase est fermé et inversement ouvrir le circuit de neutre lorsque le circuit de phase est ouvert. On voit que le fusible 20 ne peut être extrait de son logement que lorsque le circuit de phase et le circuit de neutre sont tous deux ouverts.

Il est clair que la liaison positive par le doigt 56 permet d'assurer une reproduction fidèle de la position du coulisseau 46 par la position de la manette 16, ce qui permet d'éviter toute fausse manoeuvre. Notamment lors d'une soudure des contacts de neutre 48, 50, 52, le coulisseau 46 est immobilisé dans la position de gauche et tout pivotement de la manette 16 vers la position de sectionnement est empêché. L'ordre de fermeture des contacts de neutre et de phase est déterminé par la cinématique du mécanisme et le coupe-circuit peut être équipé d'un indicateur de fusion 60.

La liaison desmodromique entre le berceau 22 et le coulisseau tiroir 46 peut bien entendu être réalisée d'une manière différente, par exemple par des articulations ou biellettes et le contact de neutre peut être du type à pivotement.

## Revendications

1. Coupe-circuit à dispositif de sectionnement du neutre (42) comprenant un berceau (22) de support d'une cartouche fusible (20), monté à pivotement dans un boîtier (10) pour occuper sélectivement une position active, dans laquelle la cartouche (20) est verrouillée dans le berceau (22) de support et insérée dans un circuit de phase reliant deux bornes (36) de raccordement et une position inactive, dans laquelle la cartouche (20) est isolée dudit circuit et est amovible du berceau (22) de support et un dispositif de sectionnement du circuit de neutre actionné par ledit berceau (22), de manière à fermer le circuit de neutre en position active du berceau et à ouvrir le circuit de neutre en position inactive du berceau, caractérisé par le fait que la cartouche fusible est logée dans un étui (18) extractible, solidaire d'une manette (16) faisant saillie de la face avant (14) du boîtier, que ledit dispositif de sectionnement de neutre (42) comporte un coulisseau tiroir (46) monté à coulissement à proximité et parallèlement à la face arrière (12) du coupe-circuit, et que ledit berceau (22) porte un doigt (56) s'engageant dans une lumière conjuguée (58) du coulisseau (46) pour assurer une liaison positive entre le berceau (22) et le coulisseau (46), la position du berceau donnant une représentation fidèle de celle du coulisseau.

## Patentansprüche

1. Unterbrecher mit Trennvorrichtung des Nulleiters (42) mit einer Tragwiege (22) einer Sicherungspatrone (20), schwenkbar in einem Gehäuse (10) montiert, um wahlweise eine aktive Lage einzunehmen, in welcher die Patrone (20) in der Tragwiege (22) verriegelt und in einem Phasenstromkreis eingeschaltet ist, der zwei Anschlussklemmen (36) verbindet, und eine nicht aktive Lage einzunehmen, in welcher die Patrone (20) von dem genannten Stromkreis isoliert und von der Tragwiege (22) abnehmbar ist, und mit einer von der genannten Tragwiege (22) betätigten Trennvorrichtung des Nulleiters, um den Nulleiter in der aktiven Lage der Tragwiege zu schliessen und um den Nulleiter in der nicht aktiven Lage zu öffnen, dadurch gekennzeichnet, dass die Sicherungspatrone in einem ausziehbaren Behälter (18) untergebracht ist, der mit dem aus der Vorderseite (14) des Gehäuses herausragenden Hebel (16) verbunden ist, und dass die genannte Trennvorrichtung des Nulleiters (42) einen Schubladenschlitten (46) aufweist, der gleitbar in der Nähe und parallel zu der Rückseite (12) des Unterbrechers angebracht ist, und dass die genannte Tragwiege (22) einen Finger (56) trägt, der in eine zugeordnete Öffnung (58) des Schlittens (46) eindringt, um eine positive Verbindung zwischen der Tragwiege (22) und dem Schlitten (46) zu gewährleisten, wobei die Lage der Tragwiege eine getreue Wiedergabe der Lage des Schlittens darstellt.

## Claims

1. Switch with disconnection device of the neutral line (42) comprising a support cradle (22) of a fuse cartridge (20) mounted pivotally in a housing (10) in order to occupy selectively an active position, in which the fuse cartridge is locked in the support cradle (22) and inserted into the phase circuit connecting two connection terminals (36), and an inactive position in which the fuse cartridge (20) is isolated from said circuit and removable from the support cradle (22) and a disconnection device of the neutral line actuated by said cradle (22), in order to close the neutral line in the active position of the cradle, characterized by the fact that the fuse cartridge is lodged in a draw-out box (18) connected with a lever (16) projecting out of the front side (14) of the housing, that said disconnection device of the neutral line (42) comprises a drawer slide (46) mounted with sliding motion near and parallel to the rear side (12) of the switch, and that said cradle (22) carries a finger (56) engaging into a conjugated opening (58) of the slide (46) in order to ensure a positive connection between the cradle (22) and the slide (46), the cradle position being an exact representation of that of the slide.
